# EUROPÄISCHE PATENTSCHRIFT

(11) **EP 0 064 773 B1**
(45) Veröffentlichungstag und Bekanntmachung des Hinweises auf die Patenterteilung: **03.04.1985**
(21) Anmeldenummer: 82104205.8
(22) Anmeldetag: 13.05.1982
(51) Int. Cl.: B31B 1/96, B65H 29/66

(54) **Vorrichtung zum Herstellen und gruppenweisen Ablegen von Kunststoffbeuteln**
Apparatus for making and depositing groups of plastic bags
Appareil pour confectionner et déposer des groupements de sacs en plastique

(30) Priorität: 13.05.1981 DE 3119005; 19.11.1981 DE 3145869
(43) Veröffentlichungstag der Anmeldung: 17.11.1982
(73) Patentinhaber: Windmöller & Hölscher, D-49525 Lengerich (DE)
(72) Erfinder: Achelpohl, Fritz, D-4540 Lengerich (DE)
(74) Vertreter: Lorenz, Eduard

## Beschreibung

Die Erfindung betrifft eine Vorrichtung zum Herstellen von Kunststoffbeuteln aus einer intermittierend voranbewegten flachliegenden Schlauchfolienbahn und zu deren Ablegen in einander geschuppt überdeckenden Gruppen auf ein intermittierend antreibbares Förderband nach dem Oberbegriff des Anspruchs 1.

Bei einer aus GB-A-2 026 988 bekannten Vorrichtung der im Oberbegriff des Anspruchs 1 genannten Gattung besteht die Halteeinrichtung aus zwei einander kammartig durchsetzenden Reihen von Nadeln, die durch Langlöcher einer den Spalt zwischen der Schneideinrichtung und dem Förderband überbrückenden Auflageplatte greifen und an unterhalb von dieser befindlichen. mit Antrieben versehenen Trägern befestigt sind. die im Wechsel eine Reihe aus ihrer die Auflageplatte überragenden Aufnadelstellung in eine gegen das Förderband vorgeschobene Stellung bewegen. Vor oder bei Beginn der Vorschubbewegung wird die andere in der vorgeschobenen Stellung befindliche Reihe aus dem Stapel unter der Auflageplatte zurückgezogen und während des Vorschubtaktes in die Aufnadelstellung gefahren. Während der Vorschubbewegung der jeweiligen Nadelreihe ist der Bandantrieb eingeschaltet, so daß der nächstfolgende Beutel auf die in ihre Aufnadelstellung gefahrene Nadelreihe als erster aufgenadelt wird und den abgeschobenen Stapel schuppenartig überdeckt. Der über die Beutelstapel hinweggehende Blasluftstrom vermag die Stapel nicht in Unordnung zu bringen. weil die Beutel entweder auf eine diese festhaltende Nadelreihe aufgenadelt sind oder die Stapel durch den oder die Beutel des folgenden Stapels schuppenartig überdeckt sind.

Abgesehen von dem vorrichtungsmäßigen Aufwand lassen sich mit der bekannten Maschine nur Beutel herstellen, deren Öffnungsränder durch die Haltenadeln perforiert sind.

Aufgabe der Erfindung ist es daher, eine Vorrichtung der eingangs angegebenen Art einfachen Aufbaus zu schaffen, mit der sich unperforierte Beutel herstellen lassen.

Erfindungsgemäß wird diese Aufgabe durch die in dem kennzeichnenden Teil des Anspruchs 1 angegebenen Merkmale gelöst.

Innerhalb der einzelnen abgelegten Gruppen weisen die geschuppt übereinander liegenden Beutel einen Abstand voneinander auf, der etwa dem Abstand der Querschneideinrichtung bis zu der ersten Sauglochreihe entspricht. Das jeweilige Ende der Schlauchfolienbahn wird von dem Blasluftstrom bis unter die absenkbare Druckwalze vorgetragen. Wird nun die Schlauchfolienbahn von dem Schneidmesser oder einem anderen Teil der Schneideinrichtung niedergedrückt, wird unter gleichzeitigem Absenken der Druckwalze der Bandantrieb eingeschaltet, so daß der von der hinteren Sauglochreihe angesaugte Öffnungsrand des vorletzten Beutels abgezogen und der zuletzt gebildete Beutel über die Sauglochreihe hinweggezogen wird, bis dessen Öffnungsrand diese etwa gerade noch abdeckt.

Die Vorrichtung wird von einer Steuereinrichtung derart gesteuert, daß nach Ablage einer geschuppt übereinander liegenden Gruppe von Beuteln vorbestimmter Anzahl der Bandantrieb bei abgesenkter Druckwalze so lange eingeschaltet ist, bis der Öffnungsrand des letzten Beutels dieser Gruppe über der ersten Sauglochreihe liegt und von dieser angesaugt wird. Der folgende Beutel wird mit seinem Öffnungsrand wieder von der hinteren Sauglochreihe angesaugt, so daß zur Trennung der Gruppen größere Schuppenabstände gebildet sind. Die einzelnen Gruppen von Kunststoffbeuteln können von dem Förderband von Hand oder maschinell abgenommen und verpackt werden. Erfolgt die Abnahme der Gruppen von Kunststoffbeuteln von Hand, dient der größere Schuppenabstand dazu. dem Packer die Abnahme der Säcke vom Förderband und das Füllen beispielsweise von Kartons mit stets der gleichen Anzahl von Beuteln oder Säcken zu erleichtern.

Aus der US-A-3 218 897 ist eine Vorrichtung zum Überführen von einer Bahn abgetrennten und kontinuierlich geförderten Bogen in Schuppenformation bekannt, die mit einer Weiche zum Ausscheiden ermittelter fehlerhafter Bogen versehen ist. Die einzelnen Bogen laufen dabei über eine im Abstand voneinander mit zwei Sauglochreihen versehene Bremsplatte in einen langsamer fördernden Förderer ein. der die auf diesem geschuppt übereinander liegenden Bogen zu einer Stapelstation transportiert. Die im Takt des Durchlaufs der Bogen mit Saugluft beaufschlagte erste Sauglochreihe der Bremsplatte bremst die mit höherer Geschwindigkeit zugeführten Bogen ab, während die zweite Saugluftreihe dazu dient, den bereits abgebremsten Bogen zusätzlich dann zurückzuhalten. wenn durch Ausscheiden eines fehlerhaften Bogens eine Unterbrechung in der Bogenzuführung eintritt.

Aus der FR-A-2 428 523 ist eine Vorrichtung zum Überführen von Beuteln oder Säcken nach deren Herstellung in eine Schuppenformation bekannt, bei der eine heb- und absenkbare Druckwalze mit dem jeweils zuletzt abgelegten Beutel zusammenwirkt und diesen mit den bereits darunterliegenden Beuteln intermittierend fördert.

Ein Ausführungsbeispiel der Erfindung wird nachstehend anhand der Zeichnung, in deren einziger Figur eine Seitenansicht der Vorrichtung zum Herstellen und gruppenweisen Ablegen von Beuteln schematisch dargestellt ist, näher erläutert.

Zwischen den seitlichen Rahmenwänden 1 des Maschinengestells sind hintere obere und hintere untere Förderbandrollen 2, 3 gelagert. Über diese Förderbandrollen 2, 3 und vordere Förderbandrollen 4, die ebenfalls zwischen den seitlichen Rahmenwänden 1 gelagert sind, laufen die geteilten Förderbänder 5 wm.

Vor dem Förderband 5 ist die Querschweiß-und Querschneideinrichtung 6 angeordnet. Diese besteht aus einem Vorzugsrollenpaar 7, das die beispielsweise von einer Vorratsrolle abgezogene Schlauchfolienbahn 8 intermittierend um jeweils eine Beutel- oder Sacklänge vorzieht. In ringförmigen Nuten der Vorzugsrollen 7 sind beidseits der Schlauchfolienbahn 8 Blasluftdüsen 9 angeordnet, die das jeweils vordere Ende der Schlauchfolienbahn 8 gestreckt vortragen. In Vorschubrichtung hinter den Vorzugswalzen 7 ist eine Querschweißeinrichtung 10 und eine Querschneideinrichtung 11 angeordnet. Soweit ist die Vorrichtung bekannter Bauart.

Zwischen der Querschneideinrichtung 11 und der hinteren Umlenkrolle 2 ist ein Saugkasten 32 angeordnet. Dieser Saugkasten 32 ist in nicht dargestellter Weise an eine Saugluftquelle angeschlossen und weist im Abstand voneinander zwei quer verlaufende Saugöffnungsreihen 33, 34 auf. Der Abstand dieser Saugöffnungsreihen 33, 34 voneinander ist dabei so groß wie der Abstand X der auf dem Förderband 5 geschuppt übereinander liegenden Gruppen von Beuteln oder Säcken.

Der Abstand der hinteren Sauglochreihe 33 zur Querschneideinrichtung 11 entspricht dem einfachen Schuppenabstand Z der einzelnen Beutel oder Säcke innerhalb einer jeden Gruppe.

Im Endbereich der jeweils frei vorgetragenen vorderen Enden der Schlauchfolienbahn ist eine Druckwalze 35 angeordnet, die von einer Druckmittel-Kolben-Zylinder-Einheit 36 betätigt wird, deren Zylinder gestellfest gelagert ist. Unterhalb der Druckwalze 35 ist unter dem Förderband 5 eine Gegendruckwalze 37 vorgesehen, gegen die die abgesenkte Druckwalze die auf dem Förderband liegenden Säcke oder Beutel drückt, so daß diese reibschlüssig aneinander und an das Förderband gehalten sind. Zur Anpassung an unterschiedliche Beutellängen sind die Druckwalze 35 und die Gegendruckwalze 37 in und entgegen der Förderrichtung verschieblich ausgebildet.

Die Druckwalze 35 senkt sich auf die Gegendruckwalze 37 ab, sobald ein Beutel von dem Messer der Querschneideinrichtung 11 von der Schlauchfolienbahn 8 abgetrennt worden ist, und zwar so lange, bis das hintere offene Ende dieses Sack- oder Beutelstücks über der hinteren Sauglochreihe 33 des Saugkastens 32 liegt und von diesem angesaugt wird. Danach hebt sich die Druckwalze 35 und das nächste Sack- oder Beutelstück wird durch den Blasluftstrom über das von der Sauglochreihe 33 gehaltene Sack- oder Beutelstück ausgetragen. Es ist eine nicht dargestellte Steuereinrichtung vorgesehen, die diesen Vorgang so oft wiederholt, bis eine gewünschte Anzahl von Sackstücken in einer Gruppe geschuppt übereinanderliegend auf das Förderband 5 abgelegt worden ist. Anschließend wird durch entsprechende Steuerung ein größerer Schuppenabstand mit dem Maß X gebildet. Zu diesem Zweck wird die Druckwalze 35 so lange auf die Gegendruckwalze 37 gedrückt, bis das obere Sackstück über die Sauglochreihe 33 hinaus bis zu der vorderen Sauglochreiche 34 gezogen worden ist und von dieser gehalten wird. Das nachfolgende Sackstück wird von der Druckwalze 35 dann nur so lange auf die Gegendruckwalze 37 gedrückt, bis sich sein offenes Ende über der hinteren Sauglochreihe 33 befindet und von dieser festgehalten wird.

Der aus den Blasluftdüsen 9 austretende Blasluftstrom wird intermittierend in der Weise an- und abgeschaltet, daß während des Vorzugs der Beutel durch die Druckwalze 35 der Blasluftstrom abgeschaltet ist. Sobald also ein Beutel gestreckt vorgetragen worden ist, wird die Blasluft abgeschaltet und der Trennschweißvorgang eingeleitet. Der zuletzt abgeschweißte Beutel wird sodann durch die Druckwalze 35 um das den Schuppenabstand bestimmende Maß vorgezogen, bis er auf die in Transportrichtung hintere Sauglochreihe gezogen worden ist und von dieser gehalten wird. Erst danach wird der folgende Beutel durch die Blasluft ausgetragen, so daß immer dann, wenn die Blasluft eingeschaltet ist, kein Beutel ungehaltert ist.

Durch diese Art der Steuerung ergibt sich eine Schuppe, in der Gruppen von Säcken oder Beuteln durch größere Schuppenabstände X abgetrennt sind. Der Unterdruck für den Saugluftkasten 32 ist dabei so bemessen, daß einerseits der Blasluftstrom, der die Sackstücke austrägt, das Sackende nicht von der Sauglochreihe 33 bzw. 34 abheben kann und daß andererseits die Sackstücke durch Absenken der Druckwalze 35 leicht von dem Saugkasten 32 abgezogen werden können.

Das Gestell der Förderbandes 5 ist über Laufrollen 25 verfahrbar, so daß es zum Austausch beispielsweise des Saugkastens 32 von der Querschweiß- und Schneideinrichtung 6 abgefahren und wieder angestellt werden kann.

Zweckmäßigerweise ist der Saugkasten 32 über seine gesamte Länge mit Sauglöchern oder Saugschlitzen versehen. Diese Ausgestaltung stellt sicher, daß die Enden der Beutel immer von den Sauglöchern oder Saugschlitzen des Saugkastens angesaugt und gehaltert werden, wobei der gewünschte Schuppenabstand allein durch den jeweiligen Vorzug durch die Druckwalze gebildet wird. Die Verwendung eines derartigen Saugkastens macht auch das intermittierende An- und Abschalten der Saugluft zum Vortragen des jeweiligen Schlauchbahnendes überflüssig, weil jeder neu gebildete Beutel schon beim Absenken des Schweißbalkens oder des Schneidmessers in seinem hinteren Bereich angesaugt und dadurch gehaltert wird. Die Saugkraft ist so zu wählen, daß die hinteren Enden der Beutel einerseits ausreichend gehaltert sind, andererseits die Beutel aber mühelos von der Druckwalze von dem Saugkasten abgezogen werden können.

## Patentansprüche

1. Vorrichtung zum Herstellen von Kunststoffbeuteln aus einer intermittierend voranbewegten flachliegenden Schlauchfolienbahn (8) und zu deren Ablegen in einander geschuppt überdeckenden Gruppen auf ein intermittierend antreibbares Förderband (5) mit das vordere vorgeschobene Ende der Schlauchfolienbahn (8) gestreckt vortragenden, beidseits von dieser angeordneten Blasluftdüsen (9), mit taktweise arbeitenden Querschweiß- und Querschneideinrichtungen (10, 11), die die Beutel mit den Bodenschweißnähten versehen und von der Schlauchfolienbahn (8) abtrennen, und mit einer in Vorschubrichtung der Schlauchfolienbahn (8) hinter der Querschneideinrichtung (11) angeordneten Halteeinrichtung zum Festhalten des jeweils zuletzt von den Schlauchfolienbahn (8) abgetrennten Beutels im Bereich seines Öffnungsrandes, dadurch gekennzeichnet. daß die Halteeinrichtung aus einem Saugkasten (32) besteht, der im Bereich der Transportebene mit mindestens zwei quer zur Transportrichtung verlaufenden Sauglochreihen (33, 34) versehen ist, deren Abstand etwa dem Abstand der geschuppt übereinander abgelegten Gruppen von Beuteln entspricht, und daß auf den jeweils zuletzt abgelegten Beutel eine heb- und absenkbare Druckwalze (35) absenkbar ist, die mit einer unter dem Obertrum des Förderbandes (5) angeordneten Gegendruckwalze (37) zusammenwirkt und derart gesteuert ist, daß sie während der Bildung von Gruppen aus geschuppt übereinanderliegenden Beuteln so lange abgesenkt ist, bis der hintere Randbereich über der hinteren Sauglochreihe (33) liegt, und während der Bildung des Schuppenabstandes zwischen den Gruppen so lange abgesenkt ist, bis der hintere Randbereich des letzten Beutels der Gruppe über der vorderen Sauglochreihe (34) liegt, wobei bei abgesenkter Druckwalze (35) der Bandantrieb eingeschaltet ist.

2. Vorrichtung nach Anspruch 1, dadurch gekennzeichnet, daß die in Förderrichtung hintere Sauglochreihe (33) etwa im Abstand (Z) der in den Gruppen geschuppt übereinanderliegenden Beutel voneinander vor der Querschneideinrichtung angeordnet ist.

3. Vorrichtung nach Anspruch 1, dadurch gekennzeichnet, daß der Saugkasten (32) über seine Länge in geringem Abstand voneinander mit Sauglöchern oder Saugschlitzen versehen ist.

## Claims

1. Apparatus for manufacturing plastic bags from an intermittently advanced, flat tubular film (8) and of depositing said bags in shingled groups on an intermittently drivable conveyor belt (5), comprising air blast nozzles (9), which are disposed on opposite sides of the tubular film (8) and advance the leading end of said film in a stretched condition, transverse welding and transverse cutting devices (10, 11), which are cyclically operated to provide the bags with the end seam welds and to sever the bags from the tubular film (8). and a retaining device, which is disposed behind the transverse cutting device (11) in the direction in which the tubular film (8) is advanced and serves to retain each bag adjacent to the rim of its opening when said bag is the last bag that has been severed from the tubular film (8), characterized in that the retaining device consists of a suction box (32), which is provided adjacent to the plane of travel with at least two rows of suction holes (33, 34) extending transversely to the direction of travel and spaced apart approximately like the deposited shingled groups of bags, a liftable and lowerable pressure-applying roller (35) is adapted to be lowered onto the bag which has been deposited last, said roller cooperates with a back-pressure roller (37). which is disposed under the upper course of the conveyor belt (5), said pressure-applying roller is so controlled that during the formation of groups of shingled bags said pressure-applying roller remains in a lowered position until the trailing edge portion is disposed over the rear row of suction holes (33), and that the pressure-applying roller is in its lowered position during the formation of the spacing of the shingled groups until the rear edge portion of the last bag of the group is disposed over the forward row of suction holes (34). and the belt-driving means are operated when the pressure-applying roller (35) is in lowered position.

2. Apparatus according to claim 1. characterized in that the rear row of suction holes (33) in the direction of travel is spaced in front of the transverse cutting device approximately by the distance (Z) by which the shingled bags of a group are spaced apart.

3. Apparatus according to claim 1. characterized in that the suction box (32) is provided with suction holes or suction slots which are slightly space apart along said box.

## Revendications

1. Dispositif pour la fabrication de sacs en plastique à partir d'un film tubulaire plat (8) avançant par intermittence et pour le dépôt de ces sacs en groupes de sacs superposés en écailles sur une bande transporteuse (5) entraînable par intermittence, comprenant des buses soufflant de l'air (9) disposées des deux côtés du film tubulaire (8) dont elles emportent l'extrémité avant à l'état tendu, comportant des dispositifs de soudure et de coupure transversales (10, 11) fonctionnant à un certain rythme et qui pourvoit les sacs des soudures de fond et les détache du film tubulaire (8) et un dispositif de fixation disposé derrière le dispositif de coupure transversale (11) dans le sens de l'avancement du film tubulaire (8), dispositif qui sert à retenir le dernier sac séparé du film tubulaire (8) au niveau de son bord d'ouverture, caractérisé par le fait que le dispositif de retenu consiste en une caisse d'aspiration (32) qui est pourvue au niveau du plan de transport d'au moins deux rangées de trous d'aspiration (33, 34) disposés transversalement par rapport au sens du transport, dont la distance correspond à peu près à la distance entre les groupes de sacs déposés et superposés en écailles, et que sur le dernier sac déposé un cylindre de pression (35) relevable et abaissable peut être abaissé qui agit ensemble avec un cylindre de contrepression (37) qui est disposé sous la partie supérieure de la bande transporteuse (5) et est commandé de manière à ce que pendant la formation des groupes à partir des sacs superposés en écailles il est abaissé aussi longtemps jusqu'à ce que le bord arrière repose au-dessus de la rangée de trous d'aspiration arrière (33), et reste abaissé aussi longtemps pendant la formation de l'écart entre les groupes en écailles jusqu'à ce que le bord arrière du dernier sac du groupe repose au-dessus de la rangée de trous d'aspiration avant (34), l'entraînement de la bande étant enclenché lorsque le cylindre de pression est abaissé.

2. Dispositif selon la revendication 1 caractérisé par le fait que la rangée de trous d'aspiration arrière (33) dans les sens du transport est disposée avant le dispositif de coupe transversale approximativement à une distance (Z) par laquelle les sacs superposés en écailles d'un groupe sont espacés l'un de l'autre.

3. Dispositif selon la revendication 1 caractérisé par le fait que la caisse d'aspiration (32) est pourvue sur sa longueur de trous ou de fentes d'aspiration espacés l'un par rapport à l'autre à une faible distance.
